# FASCICULE DE BREVET EUROPEEN

(11) **EP 0 711 122 B1**
(45) Date de publication et mention de la délivrance du brevet: **25.03.1998**
(21) Numéro de dépôt: 94911033.2
(22) Date de dépôt: 14.04.1994
(51) Int. Cl.: A47G 23/03, F21K 2/06

(54) **DESSOUS-DE-VERRE CHIMILUMINESCENT**
CHEMILUMINESZENTER UNTERSETZER
CHEMILUMINESCENT COASTER

(30) Priorité: 16.04.1993 BE 9300382
(43) Date de publication de la demande: 15.05.1996
(73) Titulaire: COLLET, Marcel-Georges, B-1090 Bruxelles (BE)
(72) Inventeur: COLLET, Marcel-Georges, B-1090 Bruxelles (BE)
(86) Numéro de dépôt international: BE9400028
(87) Numéro de publication internationale: WO9423622

(56) Documents cités:
- EP-A- 0 472 954
- WO-A-91/19133
- WO-A-92/04577
- GB-A- 2 233 225
- US-A- 3 017 051
- US-A- 3 539 794
- US-A- 4 405 973
- US-A- 4 814 949
- US-A- 5 010 461
- US-A- 5 171 081

## Description

Le dessous-de-verre faisant l'objet de l'invention comporte une face supérieure et une face inférieure totalement ou partiellement transparentes ou translucides, une ou plusieurs sources de lumière disposées dans un espace entre les dites faces le rendant totalement ou partiellement lumineux et se caractérise en ce que la source est chimiluminescente et en ce que la face supérieure destinée à supporter le verre est constituée d'une matière rigide, la face inférieure étant entièrement ou partiellement en matériau souple, un espacement étant ménagé entre la face inférieure et la source ou entre la dite face inférieure et un plan qui est au niveau de l'extrémité inférieure d'un rebord périphérique ou d'éléments de pied ou de protubérances régulièrement espacées cet espacement permettant l'expansion de la légère émanation gazeuse se produisant au moment de la réaction chimiluminescente.

Dans des modes d'exécution particuliers, la source de lumière chimiluminescente est une enveloppe transparente ou translucide où les réactifs induisant la chimiluminescence sont conservés dans des compartiments séparés qui sont mis en communication au moment de l'emploi.

La source de lumière chimiluminescente est une enveloppe transparente ou translucide où les réactifs induisant la chimiluminescence sont déjà mélangés, ce qui exige, pour éviter l'induction de la chimiluminescence avant l'emploi, qu'ils soient conservés à une température telle que la reaction de chimiluminescence est arrêtée.

Dans un autre mode d'exécution, la face inférieure porte une ouverture permettant une légère dilatation de l'enveloppe chimiluminescente.

Le dessous-de-verre peut être adapté dans sa forme et sa présentation pour ressembler aux plaques de mise au casino.

Dans un autre mode d'exécution, le dessous-de-verre a une des faces opaque.

La face supérieure transparente ou translucide peut être pourvue d'une pellicule ou de morceaux de pellicule autocollante transparente, protégée elle-même par une pellicule qui y colle et que l'on peut facilement enlever.

Le dessous-de-verre peut porter sur les faces recto et verso, sur l'une ou l'autre ou les deux en même temps des logos ou inscriptions publicitaires.

### DOMAINE TECHNIQUE

A côté de ce qu'indique son appellation, le dessous-de-verre peut avoir d'autres utilisations que celle d'être placé juste en-dessous de gobelets ou verres a boire vu de récipients dont on veut soit protéger le fond, soit protéger la table ou le support sur lequel ces récipients sont posés. Il peut être utilisé à des fins publicitaires ou de communication ou aussi de décoration trouvant sa place dans des bars avec des accessoires de cocktail.

Les dessous-de-verre sont connus depuis longtemps; beaucoup de modèles de dessous-de-verre sont fabriqués en carton plus ou moins absorbant; les dessous-de-verre servant de support de publicité, imprimés de logos de marques ou de messages publicitaires sont généralement jetés rapidement et remplacés dès qu'ils sont devenus humides ou souillés. Il existe de nombreux autres modèles de dessous-de-verre; certains plus coûteux sont fabriqués en métal, cuir, plastique éventuellement métallisé, bois, etc.; ces dessous-de-verre, étant donné leur prix plus élevé, sont fabriqués pour la décoration d'un bar et pour être utilisés régulièrement dans leur rôle de protection du récipient ou du bar lui-même; ils ne constituent pas des objets à jeter après usage.

Une utilisation particulière dans le cadre des casinos ou maisons de jeu est celle où l'on utilise ces dessous-de-verre chimiluminescents comme imitations de jetons ou plaques de mises importantes portant la marque du casino ou sa publicité qui auront comme effet d'attirer l'attention sur l'importance des sommes qui peuvent être pontées et de donner un air de fête à l'ambiance des salles de jeu.

### INFORMATIONS D'ORDRE GENERAL SUR LA CHIMILUMINESCENCE

Le principe et les techniques pour la production de lumière chimiluminescente sont bien connus et sont amplement décrits dans de nombreux brevets comme, par exemple, le brevet des Etats-Unis no. 4.678.608 du 7 juillet 1987 intitulé "Chemiluminescent composition" (C.Dugliss).

La chimiluminescence est produite par la réaction d'un activateur avec un agent fluorescent et un oxalate.

Il faut relever ici des caractéristiques intéressantes de la réaction de chimiluminescence qui peuvent avoir leur importance dans la réalisation pratique de l'invention.
a) Modulation de la durée de luminescence: La chimie de la chimiluminescence permet, par le dosage adéquat des différents réactifs, de moduler la durée et l'intensité de l'illumination: il est ainsi possible de fabriquer des charges lumineuses dont la durée de luminosité peut être fixée à l'avance, ceci d'une manière évidemment approximative, soit courte de 1 à 2 heures, soit plus longue jusqu'à 6 à 7 heures et plus, selon les desiderata des utilisateurs. Dans le cas du dessous-de-verre lumineux, c'est probablement la durée la plus longue qui sera préférée.
b) Méthodes physiques d'utilisation de la chimiluminescence:
   Il y a aussi DEUX méthodes physiques d'utilisation de la lumière chimiluminescente:
   La première méthode ou METHODE A consiste en l'utilisation de la lumière chimiluminescente par le mélange extemporané des réactifs auquel on ne procède qu'au moment où l'on a besoin de la lumière. Cette première méthode que l'on peut appeler " extemporanée " permet de garder l'ensemble chimiluminescent dans des conditions normales de température à condition de le préserver dans les conditions requises pour sa conservation la plus longue posssible, notamment en le préservant le mieux possible de l'humidité. Dans cette méthode " extemporanée ", il n'est pas indispensable que les réactifs séparés soient tous deux sous forme liquide, l'un d'entr'eux peut-être sous forme solide.

La deuxième méthode ou METHODE B consiste en l'emploi de la lumière chimiluminescente par l'utilisation des réactifs mélangés préalablement mais avec leur réaction productrice de lumière chimiluminescente bloquée par un froid assez intense pour ce faire. En effet, il apparaît dans la littérature concernant la lumière chimiluminescente que la réaction qui la crée se si tue entre les limites de -40 C. à +75 C., avec le meilleur rendement lumineux entre +20 C. et +50 C. On peut donc imaginer l'utilisation du mélange déjà exécuté des réactifs, liquide chimiluminescent et activateur correspondant, et sa conservation préalable à une température inférieure à -40 C., dans la carbo-glace, par exemple.

Ce mode peut être appelé méthode " surgelé ".

En résumé, il existe donc pour la réalisation de la présente invention deux méthodes d'utilisation du phénomène de la chimiluminescence dans les sources lumineuses placées dans les dessous-de-verre, méthodes d'utilisation dont il sera tenu compte dans la description qui suit.

### ETAT DE LA TECHNIQUE

De nombreux systèmes et brevets existent utilisant le phénomène de la chimiluminescence principalement comme moyen d'éclairage ou de signalisation; on se référera à ce propos aux brevets U.S. No 3.576.987 du 4 mai 1971 (Chemical lighting device to store, initiate and display chemical light); U.S. No 3.940.604 du 24 février 1976 (Device for emergency lighting); U.S. No 4.015.111 du 25 septembre 1979 (Inflatable chemi-luminescent assembly); U.S. No 4.184.193 du 15 janvier 1980 (Multi-purpose lantern): U.S. No 4.635.166 du 6 janvier 1987 (Chemical emergency light); U.S. No 4.814.949 du 21 mars 1989 (Chemiluminescent device).

Il n'est indiqué nulle part dans ces brevets qu'ils pourraient s'appliquer à des dessous-de-verre.

En ce qui concerne les enveloppes chimiluminescentes, on se référera aux brevets des U.S.A. No 3.539.794 du 10 novembre 1970 (Self-contained chemiluminescent lighting device) et U.S. No 3.808.414 du 30 avril 1974 (Device for the packaging of a three or more component chemiluminescent system). Les diverses propositions d'enveloppes chimiluminescentes qui sont exposées dans ces brevets sont, à l'heure actuelle, du domaine public. Ce n'est que l'utilisation de leur concept avec les modifications nécessaires et opportunes en conjonction avec des modèles de dessous-de-verre spécialement adaptés qui est revendiquée dans la présente invention.

Dans la Demande Internationale déposée le 30 août 1991 et publiée sous le régime du Patent Corporation Treaty (PCT) en date du 19 mars 1992 sous le numéro WO,A, 92/04577 (Priorités: 9000835 BE du 30 août 1990 et 9000941 BE du 4 octobre 1990) pour lequel un Brevet Européen No EP 0549604 B1 (Collet M.G.) (Ensemble combinant un récipient et une source de lumière chimiluminescente) a été accordé le 19 avril 1995, est décrite l'illumination des liquides contenus dans des récipients transparents ou translucides où l'enveloppe lumineuse chimiluminescente est solidaire du fond du récipient sans empiéter sur la contenance de celui-ci. Dans l'invention en question, les dispositifs chimiluminescents étant solidaires des récipients pour lesquels ils ont été conçus, il n'est pas revendiqué qu'ils puissent être collés au fond même des verres, ni qu'ils puissent être inclus dans des épaisseurs cartonnées ou en plastique ou en toute autre matière pour servir de dessous-de-verre lumineux. Ici l'objet et la fonction de cette invention sont différents de ceux exposés dans le présent mémoire.

Le brevet US,A, 5.171.081 (Pita & Al) du 15 décembre 1992 intitulé "Chemiluminescent reactive vessel" décrit un récipient dont les parois sont doubles et contiennent, dans le vide ainsi formé, un des réactifs de la chimiluminescence destiné à être mélangé au moment de l'emploi avec l'autre réactif contenu dans un tube constituant le bord du récipient où se posent les lèvres du buveur ou contenu dans une capsule se trouvant dans la base du conteneur. Deux revendications dépendantes des revendications initiales appliquent l'invention à un plat de service (serving dish); celui-ci, par sa nature même, doit présenter une certaine profondeur et présente une forme pour le moins tronconique. L'objet et la fonction de ce dispositif sont donc différents de ceux de la présente invention, lesquels permettent de créer un dessous-de-verre illuminé pour lui-même sans être destiné à illuminer des objets ou des produits qui pourraient être posés sur sa surface.

La demande internationale PCT/FR90/00367 dont le Numéro de publication internationale est WO,A, 91/19133 (Guillaume & Al) du 12 décembre 1991 (Objet portatif luminescent) décrit un objet portatif chimiluminescent destiné à être utilisé comme badge. La destination comme badge de ce dispositif est bien indiquée par la configuration même de celui-ci qui expose une conception permettant au niveau du liquide intérieur provenant du mélange des réactifs, sous la pression du léger dégagement de gaz carbonique provenant de la réaction, de ne pas descendre de la partie supérieure du badge quand il est tenu verticalement, position qui est la sienne lorsque le dispositif est utilisé en tant que badge; en effet, cette descente du niveau du liquide empêche une illumination régulière de la totalité de la face transparente ou translucide du badge; il est, d'ailleurs, prévu une partie réservoir en saillie à l'arrière du badge qui est nécessaire pour créer un espace d'expansion du gaz carbonique et obtenir l'effet qui vient d'être exposé; ce réservoir est en saillie et fait aussi que les deux faces du dispositif ne sont pas des surfaces parallèles. L'objet et la fonction de ce dispositif sont différents de ceux de la présente invention.

Le brevet US,A, 5.010.461 (K.Saotome) du 23 avril 1991 (Multicolor pressure-sensitive illuminating display platform) décrit une plate-forme illuminant un objet dont le poids déclanche le processus d'illumination dans un choix variable de couleurs créées par un filtre mobile placé entre la plate-forme d'exposition et une source de lumière électrique placée à l'intérieur du dispositif. L'objet et la fonction de ce dispositif relativement coûteux qui sont d'illuminer, avec une puissance électrique suffisante pour le faire, un objet posé sur le dispositif même sont différents de ceux de la présente invention.

Le brevet US,A 4.814.949 accordé à L.Elliott le 21 mars 1989 (Chemiluminescent device) et déjà mentionné plus haut pour les enveloppes chimiluminescentes décrit un dispositif chimiluminescent incluant un matériau absorbant saturé avec un premier réactif, et un second réactif contenu dans une ampoule de verre. Le second réactif est absorbé dans le matériau absorbant et se mélange avec le premier réactif pour donner la réaction chimiluminescente quand l'ampoule de verre est cassée au moment de l'emploi. Le conteneur extérieur et le matériau absorbant peuvent être établis dans différentes présentations ou formes mais l'invention concerne une nouvelle conception d'enveloppe chimiluminescente et n'anticipe pas la présente invention.

Le brevet US,A 3.017.051 attribué à M.Rosenfeld le 16 janvier 1962 (Luminescent coaster) décrit un système de dessous-de-verre luminescent ayant les caractéristiques du préambule de la Revendication 1 dont la luminescence est produite par des produits phosphorescents. Ces produits phosphorescents qui ne sont pas décrits dans ce brevet sont d'un usage dangereux s'ils sont fabriqués à partir de phosphore; ils ne le sont pas si c'est à partir de sulfure de zinc ou de cadmium mais ces dernières substances donnent une luminescence très faible qui demande une excitation préalable par la lumière; l'intensité de la luminescence par la chimiluminescence est beaucoup plus intense et contrôlable et son utilisation dans des dessous-de-verre n'est pas anticipée par l'invention de Rosenfeld qui date de 1962.

### AVANTAGES DE L'INVENTION PAR RAPPORT AU DESSOUS-DÉ-VERRE EXISTANTS

Les différents brevets qui ont été exposés et étudiés plus haut ont été considérés comme pertinents dans le "Rapport de Recherche de Type International" exécuté pour la Demande BE 9300382 à laquelle correspond la présente Demande Internationale et dont cette dernière revendique la priorité.

Le texte et les revendications de la présente Demande ont été modifiés pour tenir compte des remarques faites dans le Rapport de Recherche tout en restant dans le cadre déterminé par la priorité de la Demande originelle.

Il a été relevé pour chacun des brevets repris plus haut les différences existant avec la présente invention.

Les avantages obtenus grâce à la présente invention en face des brevets qui peuvent lui être opposés sont les suivants:
a) l'invention permet d'obtenir un dessous-de-verre nouveau, réellement très lumineux puisque cette luminosité est en fait une chimiluminescence qu'il ne faut pas confondre avec la luminosité qui serait apportée par le procédé de phosphorescence qui, comme il a été exposé plus haut, ne donne qu'une luminosité faible qui demande une excitation préalable par la lumière. Le dessous-de-verre faisant l'objet de la présente invention contient en lui-même sa propre source lumineuse qui, pendant plusieurs heures, peut garder une forte luminescence.
b) il n'a pas été trouvé de brevet revendiquant une utilisation de colorants fluorescents sur les surfaces de dessous-de-verre; cette fluorescence qui n'est pas revendiquée ici pourrait donner des dessous-de-verre aux couleurs plaisantes et assez lumineuses dans l'obscurité mais ne peut se concevoir que dans des lieux spécialement équipés pour activer cette fluorescence avec des projecteurs de lumière noire (lampes de Wood).
   Le dessous-de-verre chimiluminescent représente un dispositif indépendant de conditions extérieures; il peut être utilisé partout - bien entendu, comme pour toutes les sources lumineuses dont on veut profiter de l'effet, dans des conditions favorables de luminosité ambiante et non en plein soleil ou dans des endroits déjà fortement éclairés.
c) le prix de revient d'un dessous-de-verre chimiluminescent peut être fortement abaissé si l'on utilise des dessous-de-verre à usage répété ou seule la recharge lumineuse est remplacée lors de chaque usage. Le prix de revient est aussi particulièrement bas lorsqu'il s'agit de dessous-de-verre à usage unique où les réactifs sont déjà préalablement mélangés mais où la réaction est arrêtée par la conservation du dessous-de-verre a une température assez basse pour arrêter la réaction chimiluminescente. Cette formule nécessite une chaîne de froid mais de nombreux établissements en sont déjà équipés.
d) l'invention présente une possibilité pratique de fixation occasionnelle du dessous-de-verre par adhésion au fond du verre à boire, du gobelet ou de la chope grâce à un système autocollant.
e) les possibilités d'utilisation publicitaire sont augmentées et les publicités affichées ont un impact visuel beaucoup plus efficace. L'utilisation éventuelle, par exemple, d'un dessous-de-verre luminescent représentant une plaque de casino lumineuse présente un grand avantage pour l'agrément du jeu, tout en restant utilisable comme dessous-de-verre lorsque, par exemple, la luminosité s'est éteinte.

L'invention, telle qu'elle est exposée plus avant et caractérisée dans la revendication principale 1 apporte ainsi une amélioration et des avantages certains sur les caractéristiques des dessous-de-verre déjà existants.

### REALISATIONS PRATIQUES DE L'INVENTION

### Pour une réalisation pratique de l'invention, il faut considérer que l'invention s'applique à deux modèles de dessous-de-verre :

1) LE DESSOUS-DE-VERRE A USAGE UNIQUE
   et
2) LE DESSOUS-DE-VERRE A USAGE MULTIPLE (où on renouvèle la charge luminescente après usage).

### A) Conditions de réalisation et réalisation du dessous-de-verre à USAGE UNIQUE :

Le dessous-de-verre luminescent est un élément plat qui doit dans ses différents modèles être conçu de façon à pouvoir recevoir une enveloppe chimiluminescente, qu'elle soit de la méthode "extemporané" ou de la méthode "surgelé".

Dans la conception de base du dessous-de-verre luminescent, il existe, comme on peut le voir dans la FIGURE 1, un espace vide (1) qui est réservé à l'insertion de l'enveloppe chimiluminescente.

L'enveloppe chimiluminescente à laquelle le dessous-de-verre est associé doit être la plus plate possible et doit être moins épaisse que le reste du corps même du dessous-de-verre lui -même dans lequel elle s' insère.

Il faut que la face supérieure de l'enveloppe soit le plus près possible du niveau de la face supérieure du dessous-de-verre. Ces faces supérieures de l'enveloppe chimiluminescente et du dessous-de-verre sont éventuellement recouvertes de feuilles de recouvrement (2), l'une permettant de former une surface plane continue pouvant porter des éléments publicitaires, l'autre constituant éventuellement une feuille autocollante (3), elle-même recouverte d'une feuille de protection à enlever.

Compte tenu du très léger dégagement de gaz carbonique de la réaction, il est nécessaire de prévoir un espace ou un vide au-dessous de l'enveloppe (4) ,c'est-à-dire au niveau de la face inférieure souple de celle-ci, entre ce niveau et le plancher du dessous-de-verre, ceci pour que ce gonflement n'affecte pas la planéité de l'ensemble et que le dessous ou face inférieure du dessous-de-verre reste parfaitement à plat; cette prévision d'un espace en-dessous de la face inférieure pourrait être remplacé par l'existence de saillies régulières (5) ou d'un rebord de surélévation autour du périmètre du dessous-de-verre empêchant le contact direct de la face inférieure avec la surface sur laquelle le dessous-de-verre est posé.

Pour que ce léger dégagement de gaz carbonique fasse gonfler la paroi inférieure de l'enveloppe plutôt que celle-du-dessus, il faut que la première feuille de recouvrement (2) de la face supérieure du combiné soit faite d'une matière transparente rigide, feuille de plastique ou de tout autre matière adéquate. Elle doit non seulement fortifier et souder l'ensemble à savoir la face supérieure du corps principal et la face supérieure de l'enveloppe chimiluminescente mais aussi laisser passer la lumière de la source lumineuse et permettre la lecture de la publicité.

Un modèle de dessous-de-verre luminescent à usage unique intéressant - à système " surgelé " ou " extemporané " - qui est une variation du modèle exposé ci-dessus est celui qui est décrit ci-après (voir FIGURE 2); considérons une enveloppe chimiluminescente ayant une forme parallélipipédique avec des murs verticaux aux 4 côtés reliant le plafond et le plancher de l'enveloppe; les parois de côté (6) de l'enveloppe autour de la cavité complètement fermée et constituant le centre de réaction chimiluminescente de l'enveloppe se développent, dans le même matériau, vers l'extérieur en se prolongeant dans le plan (7) pour donner forme à un dessous-de-verre totalement en matière plastique transparente ou translucide. De la sorte la luminosité de la lumière chimiluminescente se propage non seulement vers le haut par sa face supérieure transparente ou translucide mais aussi dans les parois transparentes ou translucides et aussi par le fond de l'enveloppe qui peut aussi être transparent ou translucide. Le matériau de fabrication de couverture du plafond et de l' entourage de la partie enveloppe devrait être rigide et transparent ou translucide et est le même que celui de la chambre de chimiluminescence tandis que celui constituant le plancher (8) de la chambre seulement devrait être plus souple afin que l'on puisse exercer une pression sur lui; cette pression serait transmise à l'intérieur de la chambre pour déclencher la réaction chimiluminescente en cassait l'ampoule (9) qui y est contenue - ceci dans le cas d'un modèle à système "extemporané" - (voir FIGURE 3); il permettrait aussi le léger développement de l'enveloppe au moment de la dilatation due à la production de gaz carbonique de la réaction. Cette dualité des matériaux serait facile à réaliser puisque cette partie souple de la base de la chambre de chimiluminescence (8) serait scellée après que l'on ait introduit les réactifs dans la chambre; dans le cas du modèle "extemporané" l'un des réactifs, avant le scellement, serait introduit sous forme liquide ou solide, l'autre dans l'ampoule cassable à l'état liquide de préférence et impérativement si l'autre réactif est sous forme solide; dans le cas du modèle à mode "surgelé", le liquide des réactifs déjà mélangé et gardé à très basse température serait introduit directement dans la chambre avant son scellement.

Il faut aussi ménager un léger vide au niveau de la face inférieure de la chambre de réaction pour permettre la légère dilatation due au gaz carbonique ou éventuellement prévoir un léger rebord ou des saillies, comme exposé plus haut, autour du bord périphérique inférieur, le vide ou ce rebord garantissant la planéité de l'ensemble lors de la réaction.

Les faces de l'ensemble, la supérieure et l'inférieure, peuvent être imprimées ou des pellicules transparentes portant des publicités peuvent y être collées.

### B) Conditions de réalisation et réalisation de modèles de dessous-de-verre à UTILISATION MULTIPLE

Ce modèle de dessous-de-verre est conçu de façon à permettre l'insertion dans un emplacement qui lui est réservé d'une enveloppe chimiluminescente. Lorsque celle-ci n'est pas présente, il peut être utilisé comme dessous-de-verre non-luminescent.

Il est évident que dans ce cas du modèle à usage multiple, seul le système "extemporané" est pratiquement acceptable.

La formule de réalisation présentée est donc un modèle destiné à être un modèle non jetable, à emploi renouvelé et qui, comme exposé plus haut, pourrait être utilisé comme dessous-de-verre non luminescent.

La FIGURE 4 montre une vue en coupe d'un tel dessous-de-verre.

Il peut être réalisé en plastique assez rigide ou en tout autre matériau. L'élément de base est un réceptacle (10) offrant une cavité (11) destiné à recevoir l'enveloppe chimiluminescente. Ce réceptacle peut porter des éléments de pied ou des protubérances régulièrement espacées empêchant le fond plat d'être en contact direct avec la surface sur laquelle il est pose.

Dans ce modèle, le réceptacle est ici fermé dans sa partie supérieure par un couvercle (12) amovible, rigide et transparent ou translucide en plastique ou en toute autre matière rigide et transparente ou translucide. Ce couvercle ménage de la sorte avec le réceptacle une chambre intérieure destinée à recevoir l'enveloppe chimiluminescente (13).

Ce couvercle du réceptacle peut être fixé par un encliquetage ou par une charnière (14) qui permet de le soulever et de le baisser en fermant la cavité.

Le plancher de ce dessous-de-verre peut montrer un orifice (15) qui permet éventuellement d'activer par pression l'enveloppe chimiluminescente si l'on ne veut pas soulever le couvercle (12).

L'invention n'est pas limitée, aux exemples de réalisation, représentés et décrits en détail, car diverses modifications peuvent y être apportées sans sortir de son cadre, tel que défini dans les revendications.

## Revendications

1. Dessous-de-verre comportant une face supérieure et une face inférieure totalement ou partiellement transparentes ou translucides, une ou plusieurs sources de lumière (9,13) disposées dans un espace (1) entre les dites faces le rendant totalement ou partiellement lumineux, caractérisé en ce que la source est chimiluminescente et en ce que la face supérieure destinée à supporter le verre est constituée d'une matière rigide, la face inférieure étant entièrement ou partiellement en matériau souple, un espacement (4) étant ménagé entre la face inférieure et la source ou entre la dite face inférieure et un plan qui est au niveau de l'extrémité inférieure d'un rebord périphérique (5), ou d'éléments de pied ou de protubérances régulièrement espacées, cet espacement (4) permettant l'expansion de la légère émanation gazeuse se produisant au moment de la réaction chimiluminescente.

2. Dessous-de-verre selon la revendication 1 où la source de lumière chimiluminescente est une enveloppe transparente ou translucide où les réactifs induisant la chimiluminescence sont conservés dans des compartiments séparés qui sont mis en communication au moment de l'emploi.

3. Dessous-de-verre selon la revendication 1 où la source de lumière chimiluminescente est une enveloppe transparente ou translucide où les réactifs induisant la chimiluminescence sont déjà mélangés, ce qui exige, pour éviter l'induction de la chimiluminescence avant l'emploi, qu'ils soient conservés à une température telle que la réaction de chimiluminescence est arrêtée.

4. Dessous-de-verre selon la revendication 1 où la face inférieure porte une ouverture (15) permettant une légère dilatation de l'enveloppe chimiluminescente.

5. Dessous-de-verre selon la revendication 1 adapté dans sa forme et sa présentation pour ressembler aux plaques de mise au casino.

6. Dessous-de-verre selon la revendication 1 où une des faces est opaque.

7. Dessous de verre selon la revendication 6 où la face supérieure transparente ou translucide est pourvue d'une pellicule (3) ou de morceaux de pellicule autocollante transparente, protégée elle-même par une pellicule qui y colle et que l'on peut facilement enlever.

8. Dessous-de-verre, selon l'une des revendications de 1 à 7, où les faces recto et verso portent l'une ou l'autre ou les deux en même temps des logos ou inscriptions publicitaires.

## Claims

1. Coaster comprising an upper surface and a lower surface, being either totally or partially transparent or translucent, with one or several sources of light (9,13) placed into a Space (1) between the said faces thus rendering it totally or partially luminous, characterized in that the source is chemiluminescent and in that the upper surface intended to support a drinking glass is made of rigid material, the lower surface is made, entirely or partially, of supple material, a space (4) being reserved between the lower surface and the source or between the said lower surface and a plane which is at the level of the lower edge of a peripheral border (5), or of elements of base or of protuberances regularly outspaced, this space to allow expansion of the gaseous discharge created at the moment of the chemiluminescent reaction.

2. Coaster according to claim 1 where the source of chemiluminescent light is a translucent or transparent shell where reagents inducing the chemiluminescence are preserved in separate compartments which are put in communication at the moment of use.

3. Coaster according to claim 1 where the source of chemiluminescent light is a translucent or transparent shell where reagents inducing the chemiluminescence are already mixed, which requires, in order to avoid chemiluminescence from occurring before use, that they are preserved at a temperature such that chemiluminescence reaction is impeded.

4. Coaster according to claim 1 where the lower surface has an opening (15) allowing slight dilation of the chemiluminescent shell.

5. Coaster according to claim 1 adapted in shape and presentation to resemble casino chips.

6. Coaster according to claim 1 where one of the surfaces is opaque.

7. Coaster according to claim 6 where the transparent or translucent upper surface is fitted with a transparent self-adhesive or pieces of self-adhesive material (3), itself protected by a transparent backing film which can be easily removed.

8. Coaster according to one of claims 1 to 7, where front and back surfaces, either one or both carry logos or advertising markings.

## Patentansprüche

1. Glasuntersatz mit einem völlig oder teilweise durchsichtigen oder durchscheinenden oberen und unteren Teil sowie einer oder mehreren Lichtquellen (9,13), die sich in einem Raum (1) zwischen den genannten Teilen befinden und diesen völlig oder teilweise zum Leuchten bringen, charakteriziert dadurch, dass die Quelle chemolumineszent ist und die obere Seite, die zur Aufnahme des Glases bestimmt ist, aus festem Material besteht, und die untere Seite völlig oder teilweise aus flexiblem Material besteht, wobei ein Freiraum (4) zwischen der unteren Seite und der Quelle oder zwischen der genannten unteren Seite und einer Ebene, die sich in Höhe des unteren Endes einer peripheren Leiste (5) oder in Höhe von Fusselementen oder von in regelmässigen Abständen angeordneten Ausstülpungen befindet, wobei dieser Freiraum (4) die Ausdehnung der leichten Gasemanation, die bei der Chemolumineszenz-Reaktion eintritt, ermöglicht.

2. Glasuntersatz gemäss Anspruch 1, wobei die chemolumineszente Lichtquelle eine durchsichtige oder durchscheinende Hülle ist, in der Reagenzien, die die Chemolumineszenz herbeiführen, in getrennten Kammem aufbewahrt werden, die zum Zeitpunkt der Verwendung miteinander in Kommunikation gebracht werden.

3. Glasuntersatz gemäss Anspruch 1, bei dem die chemoluminiszente Lichtquelle eine durchsichtige oder durchscheinende Hülle ist, in der die Reagenzien, die zur Chemolumineszenz führen, bereits gemischt sind, wobei die Reagenzien zur Vermeidung der Einleitung der Chemolumineszenz vor der Verwendung bei einer Temperatur aufbewahrt werden müssen, bei der die Chemolumineszenzreaktion unterbunden wird.

4. Glasuntersatz gemäss Anspruch 1, wobei die untere Seite eine Öffnung (15) aufweist, die eine leichte Ausdehnung der chemolumineszenten Hülle ermöglicht.

5. Glasuntersatz gemäss Anspruch 1, der in der Weise angepasst ist, dass er in Form und Aussehen den Einsatzplättchen im Kasino ähnelt.

6. Glasuntersatz gemäss Anspruch 1, wobei eine der Seiten lichtundurchlässig ist

7. Glasuntersatz gemäss Anspruch 6, wobei die durchsichtige oder durchscheinende obere Seite mit einem Film (3) oder Stücken eines durchsichtigen selbstklebenden Films versehen ist, der seinerseits durch einen darauf klebenden Film geschützt ist, der leicht entfernbar ist.

8. Glasuntersatz gemäss einem der Ansprüche 1 bis 7, wobei die Oberseite oder/und die Unterseite Logos oder Werbeaufschriften tragen.
